# FASCICULE DE BREVET EUROPEEN

(11) **EP 1 593 925 B1**
(45) Date de publication et mention de la délivrance du brevet: **03.12.2008**
(21) Numéro de dépôt: 05290951.2
(22) Date de dépôt: 29.04.2005
(51) Int. Cl.: F28D 9/00, F28F 9/22

(54) **Échangeur thermique à plaques**
Plattenwärmetauscher
Plate heat exchanger

(30) Priorité: 06.05.2004 FR 0404908
(43) Date de publication de la demande: 09.11.2005
(73) Titulaire: PACKINOX, 75116 Paris (FR)
(72) Inventeur: Bussonnet, Pierre Xavier, 71640 Dracy-le-Fort (FR); Benezech, Sylvain, 21200 Beaune (FR)
(74) Mandataire: Lanceplaine, Jean-Claude

(56) Documents cités:
- WO-A-94/21979
- WO-A-97/21065
- WO-A-98/03831
- CH-A- 296 797
- FR-A- 2 793 875

## Description

La présente invention concerne un échangeur thermique à plaques.

Les échangeurs thermiques à plaques sont généralement formés par une enceinte étanche de forme allongée et par un faisceau de plaques disposé dans ladite enceinte étanche et ménageant avec celle-ci un espace libre. Le faisceau de plaques est composé d'un empilement de plaques parallèles les unes aux autres et ménageant entre elles un double circuit de circulation de deux fluides indépendants et généralement à contre-courant.

Ce type d'échangeurs thermiques comprend également une tubulure d'entrée d'un fluide chaud reliée par une boîte de raccordement également appelée collecteur, directement à l'entrée du premier circuit du faisceau de plaques, qui circule dans l'un des circuits de ce faisceau, et une tubulure de sortie du fluide refroidi après son passage dans ledit faisceau de plaques et qui est reliée par une boîte de raccordement directement à la sortie de ce premier circuit.

Pour refroidir ce fluide chaud, les échangeurs thermiques de ce genre comprennent également une tubulure d'entrée d'un fluide froid circulant dans l'autre des circuits du faisceau de plaques et qui est reliée directement par une boîte de raccordement à l'entrée du second circuit de ce faisceau de plaques et une tubulure de sortie de ce fluide réchauffé après son passage dans ledit faisceau de plaques. Cette tubulure de sortie du fluide réchauffé est aussi reliée directement par une boîte de raccordement à la sortie du second circuit du faisceau de plaques.

Ainsi, la circulation des deux fluides dans le faisceau de plaques provoque un échange thermique entre ces fluides.

L'échange thermique entre les fluides chaud et froid le long du faisceau de plaques soumet la paroi de l'enceinte à des variations de températures sur sa longueur. En effet, au niveau de l'entrée du fluide chaud, la paroi de l'enceinte est soumise à une température élevée, alors que la température diminue progressivement le long de cette paroi en fonction du refroidissement du fluide chaud dans le faisceau de plaques.

L'enceinte est généralement formée de plusieurs viroles placées bout à bout et assemblées entre elles notamment par soudage. Compte tenu des variations de températures, chaque virole a jusqu'à présent une épaisseur différente et déterminée en fonction de la température à laquelle elle est soumise, voir par exemple le document WO 94/21979.

Ces différences d'épaisseur obligent donc les constructeurs à prévoir différentes viroles pour un même échangeur ce qui augmente bien évidemment le coût et compliquent l'assemblage de ces viroles entre elles.

L'invention a pour but de proposer un échangeur thermique à plaques qui évite ces inconvénients et qui permet d'avoir une enceinte d'épaisseur constante sur toute sa longueur.

L'invention a donc pour objet un échangeur thermique à plaques, du type comprenant :
- une enceinte étanche de forme allongée,
- un faisceau de plaques disposé dans ladite enceinte étanche et ménageant avec celle-ci un espace libre, ledit faisceau étant composé d'un empilement de plaques parallèles les unes aux autres et déterminant entre elles un double circuit de circulation à contre-courant de deux fluides indépendants,
- une tubulure d'entrée d'un fluide chaud, reliée directement à l'entrée du premier circuit du faisceau,
- une tubulure de sortie du fluide refroidi, reliée directement à la sortie dudit premier circuit,
- une tubulure d'entrée d'un fluide froid communiquant avec l'entrée du second circuit du faisceau, opposée à l'entrée du premier circuit, et
- une tubulure de sortie du fluide réchauffé, reliée directement avec la sortie dudit second circuit, opposée à la sortie du premier circuit,
caractérisé en ce qu'il comporte des moyens de canalisation du fluide froid le long de la paroi interne de l'enceinte entre la tubulure d'entrée de ce fluide froid et l'entrée du second circuit du faisceau, comprenant une enveloppe interne comportant une première paroi disposée au-dessus de l'entrée du premier circuit et de la sortie du second circuit et une seconde paroi disposée dans l'espace libre et ménageant avec la paroi interne de l'enceinte un passage annulaire pour ledit fluide froid.

Selon d'autres caractéristiques de l'invention:
- la seconde paroi de l'enveloppe interne s'étend sur une partie de la longueur du faisceau de plaques,
- la première paroi de l'enveloppe interne est plane ou hémisphérique ou conique, et
- les tubulures respectivement d'entrée du fluide chaud, d'entrée du fluide froid et de sortie du fluide réchauffé sont disposées au niveau de la même extrémité de l'enceinte.

Les caractéristiques et avantages de l'invention apparaîtront au cours de la description qui va suivre, donnée à titre d'exemple et faite en référence aux dessins annexés, sur lesquels :
- la Fig. 1 est une vue schématique en coupe longitudinale d'un échangeur thermique à plaques conforme à l'invention, et
- la Fig. 2 est une vue en coupe selon la ligne 2-2 de la Fig. 1.

Sur la Fig. 1, on a représenté un échangeur thermique à plaques désigné dans son ensemble par la référence 1 et qui comprend, d'une part, une enceinte étanche 2 de forme allongée et disposée par exemple verticalement et, d'autre part, un faisceau de plaques 3 placé dans ladite enceinte 2 et ménageant avec celle-ci, autour dudit faisceau, un espace libre 4.

Le faisceau de plaques 3 de forme générale parallélépipédique est constitué d'un empilement de plaques, non représentées, parallèles les unes aux autres et ménageant entre elles un double circuit A et B de circulation de deux fluides indépendants et par exemple à contre-courant.

L'échangeur thermique 1 comprend également une tubulure 10 d'entrée d'un fluide chaud reliée directement par une boîte de raccordement 11 également appelée collecteur à l'entrée A1 du premier circuit A du faisceau de plaques 3 et une tubulure 12 de sortie du fluide refroidi après son passage dans le faisceau de plaques 3 et qui est reliée directement par une boîte de raccordement 13 à la sortie A2 dudit premier circuit A. Ainsi, dans l'exemple de réalisation représenté sur les figures, le fluide chaud circule dans le faisceau de plaques 3 de haut en bas.

L'échangeur thermique 1 comprend aussi une tubulure 20 d'entrée d'un fluide froid qui communique avec l'entrée B1 du second circuit du faisceau de plaques par l'intermédiaire de l'espace libre 4 ménagé entre le faisceau de plaques 3 et l'enceinte 2.

L'entrée B1 du second circuit B est située à l'opposé de l'entrée A1 du premier circuit A du faisceau de plaques 3.

Enfin, l'échangeur thermique 1 comprend aussi une tubulure 21 de sortie du fluide réchauffé après son passage dans le second circuit B du faisceau de plaques 3 et qui est reliée à la sortie B2 de ce second circuit B par une boîte de raccordement 22. Le fluide froid circule donc de bas en haut du faisceau de plaques 3.

Ainsi que montré à la Fig. 1, les tubulures respectivement d'entrée 10 du fluide chaud, d'entrée 20 du fluide froid et de sortie 21 du fluide réchauffé sont disposées au niveau de la même extrémité de l'enceinte 2 et, dans l'exemple de réalisation représenté sur cette figure, à l'extrémité supérieure de cette enceinte 2.

L'échangeur thermique à plaques 1 comporte des moyens 25 de canalisation du fluide froid le long de la paroi interne de l'enceinte 2 entre la tubulure d'entrée 20 de ce fluide froid et l'entrée B1 du second circuit B du faisceau de plaques 3.

Ainsi que montré à la Fig. 1, ces moyens de canalisation du fluide froid comprennent une enveloppe interne 25 qui comprend une première paroi 26 disposée au-dessus de l'entrée A1 du circuit A et de la sortie B2 du circuit B et une seconde paroi 27 disposée dans l'espace libre 4 entre l'enceinte 2 et le faisceau de plaques 3 et ménageant avec la paroi interne de cette enceinte 2, un passage annulaire 5 pour le fluide froid.

Dans l'exemple de réalisation représenté à la Fig. 1, la première paroi 26 est plane. Cette paroi 26 peut avoir d'autres formes, comme par exemple une forme hémisphérique ou conique afin de favoriser la circulation du fluide froid dans le passage annulaire 5.

Du fait du positionnement de l'enveloppe interne 25 entre la tubulure d'entrée 20 du fluide froid et l'entrée B1 du second circuit B du faisceau de plaques 3, le fluide froid circule dans le passage annulaire 5 le long de la paroi interne de l'enceinte 2 et refroidit donc cette enceinte 2. La paroi 27 de l'enveloppe interne 25 s'étend sur une partie de la longueur du faisceau de plaques 3 de façon à diriger le fluide froid circulant dans le passage annulaire 5 vers l'entrée B1 du second circuit B du faisceau de plaques 3, comme représenté par les flèches F sur la Fig. 1.

Le maintien de l'enveloppe interne 25 est assuré par exemple par le soudage de la paroi 26 sur la tubulure d'entrée 10 et sur la tubulure de sortie 21.

La circulation du fluide froid le long de la paroi interne de l'enceinte 2 permet de refroidir cette enceinte 2 ce qui présente l'avantage de pouvoir réaliser cette enceinte 2 avec des viroles, non représentées, placées bout à bout et présentant chacune la même épaisseur facilitant, de ce fait, l'assemblage de ces viroles entre elles et diminuant le coût de fabrication et de réalisation de cette enceinte.

## Revendications

1. Echangeur thermique à plaques, du type comprenant :
- une enceinte étanche (2) de forme allongée,
- un faisceau de plaques (3) disposé dans ladite enceinte étanche (2) et ménageant avec celle-ci un espace libre (4), ledit faisceau (3) étant composé d'un empilement de plaques parallèles les unes aux autres et déterminant entre elles un double circuit de circulation à contre-courant de deux fluides indépendants,
- une tubulure (10) d'entrée d'un fluide chaud, reliée directement à l'entrée du premier circuit du faisceau de plaques (3),
- une tubulure (12) de sortie du fluide refroidi, reliée directement à la sortie dudit premier circuit,
- une tubulure (20) d'entrée d'un fluide froid communiquant avec l'entrée du second circuit du faisceau (3) opposée à l'entrée du premier circuit,
- une tubulure (21) de sortie du fluide réchauffé, reliée directement à la sortie du second circuit du faisceau (3) opposée à la sortie du premier circuit de ce faisceau de plaques (3),
**caractérisé en ce qu'**il comporte des moyens (25) de canalisation du fluide froid le long de la paroi interne de l'enceinte (2) entre la tubulure d'entrée (20) du fluide froid et l'entrée du second circuit du faisceau de plaques (3) comprenant une enveloppe interne (26, 27) comprenant une première paroi (26) disposée au-dessus de l'entrée du premier circuit et de la sortie de second circuit et une seconde paroi (27) disposée dans l'espace libre (4) et ménageant avec la paroi interne de l'enceinte (2) un passage annulaire (5) pour ledit fluide froid.

2. Echangeur thermique à plaques selon la revendication 1, **caractérisé en ce que** la seconde paroi (27) de l'enveloppe interne (26, 27) s'étend sur une partie de la longueur du faisceau de plaques (3).

3. Echangeur thermique à plaques selon la revendication 1 ou 2, **caractérisé en ce que** la première paroi (26) de l'enveloppe interne (26, 27) est plane ou hémisphérique ou conique.

4. Echangeur thermique à plaques selon l'une quelconque des revendications 1 à 3, **caractérisé en ce que** les tubulures respectivement d'entrée (10) du fluide chaud, d'entrée (20) du fluide froid et de sortie (21) du fluide réchauffé sont disposées au niveau de la même extrémité de l'enceinte (2).

## Claims

1. Plate heat exchanger, of the type comprising:
- a sealed enclosure (2) of an elongated shape,
- a bundle of plates (3) which is disposed in said sealed enclosure (2) and provides with the latter a free space (4), said bundle (3) being made up of a stack of plates which are parallel to each other and determine between themselves a double, counter-current circulation circuit for two independent fluids,
- an inlet connection piece (10) for a hot fluid, connected directly to the inlet of the first circuit of the plate bundle (3),
- an outlet connection piece (12) for the cooled fluid, connected directly to the outlet of said first circuit,
- an inlet connection piece (20) for a cold fluid, in communication with the inlet of the second circuit of the bundle (3), opposite the inlet of the first circuit,
- an outlet connection (21) for the heated fluid, connected directly to the outlet of the second circuit of the bundle (3), opposite the outlet of the first circuit of this plate bundle (3),
**characterised in that** it comprises means (25) for channelling the cold fluid along the internal wall of the enclosure (2) between the inlet connection piece (20) for the cold fluid and the inlet of the second circuit of the plate bundle (3) comprising an internal envelope (26, 27), comprising a first wall (26) which is disposed above the inlet of the first circuit and the outlet of the second circuit and a second wall (27) which is disposed in the free space (4) and provides with the internal wall of the enclosure (2) an annular passage (5) for said cold fluid.

2. Plate heat exchanger according to claim 1, **characterised in that** the second wall (27) of the internal envelope (26, 27) extends over a part of the length of the plate bundle (3).

3. Plate heat exchanger according to claim 1 or 2, **characterised in that** the first wall (26) of the internal envelope (26, 27) is planar or hemispherical or conical.

4. Plate heat exchanger according to any of the claims 1 to 3, **characterised in that** the respective connection pieces, inlet (10) for the hot fluid, inlet (20) for the cold fluid and outlet (21) for the heated fluid are disposed at the level of the same end of the enclosure (2).

## Patentansprüche

1. Plattenwärmetauscher mit:
- einer dichten Hülle (2) von länglicher Form,
- einem Bündel von Platten (3), die in der genannten dichten Hülle (2) angeordnet sind und mit dieser einen freien Raum (4) bilden, wobei das Bündel (3) aus einem Stapel von zueinander parallelen Platten aufgebaut ist, die zwischen sich einen zweifachen Umwälzkreis mit Gegenstrom für zwei unabhängige Fluide bilden,
- einer Leitung (10) für die Einleitung eines heißen Fluids, die direkt mit dem Einlaß des ersten Kreises des Plattenbündels (3) verbunden ist,
- einer Leitung (12) zur Ableitung von gekühltem Fluid, die direkt mit dem Auslaß des genannten ersten Kreises verbunden ist,
- einer Leitung (20) für die Einleitung eines kalten Fluides, die mit dem Einlaß des zweiten Kreises des Plattenbündels (3) verbunden ist, der dem Einlaß des ersten Kreises gegenüberliegt,
- einer Leitung (21) zur Ableitung von erwärmtem Fluid, die direkt mit dem Auslaß des zweiten Kreises des Plattenbündels verbunden ist, der dem Auslaß des ersten Kreises des Plattenbündels (3) gegenüberliegt,
**dadurch gekennzeichnet, daß** er Mittel (25) zur Kanalisation von kaltem Fluid längs der Innenwand der Hülle (2) zwischen der Leitung (20) zur Einleitung des kalten Fluids und dem Einlaß des zweiten Kreises des Plattenbündels (3) aufweist, mit einem inneren Mantel (26, 27), der eine erste Wand (26), die oberhalb des Einlasses des ersten Kreises und des Auslasses des zweiten Kreises angeordnet ist, und eine zweite Wand (27) aufweist, die in dem freien Raum (4) angeordnet ist und mit der Innenwand der Hülle (2) einen ringförmigen Kanal (5) für das genannte kalte Fluid bildet.

2. Plattenwärmetauscher nach Anspruch 1, **dadurch gekennzeichnet, daß** die zweite Wand (27) des inneren Mantels (26, 27) sich auf einem Teil der Länge des Plattenbündels (3) erstreckt.

3. Plattenwärmetauscher nach Anspruch 1 oder 2, **dadurch gekennzeichnet, daß** die erste Wand (26) des inneren Mantels (26, 27) eben oder halbkugelförmig oder konisch ist.

4. Plattenwärmetauscher nach einem der Ansprüche 1 bis 3, **dadurch gekennzeichnet, daß** die Leitungen (10, 20, 21) zur Einleitung des heißen Fluids, zur Einleitung des kalten Fluids und zur Ableitung des erwärmten Fluids an demselben Ende der Hülle (2) angeordnet sind.
